# EUROPÄISCHE PATENTSCHRIFT

(11) **EP 0 747 868 B1**
(45) Veröffentlichungstag und Bekanntmachung des Hinweises auf die Patenterteilung: **09.02.2000**
(21) Anmeldenummer: 96108838.2
(22) Anmeldetag: 01.06.1996
(51) Int. Cl.: G08B 13/19

(54) **Anordnung mit Emissionsgradstruktur im Infrarotbereich**
Arrangement with emission seal structure in infrared region
Arrangement avec structure graduée d'émission dans l'infrarouge

(30) Priorität: 08.06.1995 DE 19520891
(43) Veröffentlichungstag der Anmeldung: 11.12.1996
(73) Patentinhaber: ABB PATENT GmbH, 68309 Mannheim (DE)
(72) Erfinder: Rosch, Rainer, Dr., 58513 Lüdenscheid (DE); Hofmann, Günter, Prof. Dr., 01169 Dresden (DE); Norkus, Volkmar, Dr., 01169 Dresden (DE); Lang, Jens-Olaf, 01462 Cossebaude (DE); Zimmerhackl, Manfred, Dr., 01219 Dresden (DE)
(74) Vertreter: Rupprecht, Klaus, Dipl.-Ing.

(56) Entgegenhaltungen:
- EP-A- 0 402 829
- DE-A- 3 525 265
- US-A- 4 893 005

## Beschreibung

Die Erfindung betrifft eine Anordnung nach dem Oberbegriff des Anspruches 1.

Im Frequenzbereich sichtbarer oder unsichtbarer Strahlung arbeitende Bewegungsmelder zur Innenraumsicherung beruhen auf der Detektion von zeitlich und örtlich auftretenden Änderungen einer spezifischen Strahlung, die durch in den Raum eindringende Personen verursacht werden. Eine derartige Anordnung ist beispielsweise aus der EP-A-0 402 829 bekannt. Bei dieser Detektion ist der Einfluß des Hintergrundes, der im allgemeinen durch eine feste Wand gebildet wird, von erheblicher Bedeutung. Man kann davon ausgehen, daß große Wandflächen der üblicherweise zu überwachenden Innenräume für den sehr häufig genutzten mittleren Infrarotbereich mit Wellenlängen von 8 bis 14 µm einen relativ hohen und homogenen Emissionsgrad > 0,6 besitzen. Eine eindringende Person kann sich bei einem derartig homogenen Hintergrund gezielt durch eine geeignete Kleidung oder durch vorgehaltene Tarnmittel aus Stoff oder Papier vor einer Detektion durch den Bewegungsmelder schützen und dadurch unbemerkt bleiben.

Aufgabe der Erfindung ist es deshalb, eine Anordnung nach dem Oberbegriff des Anspruches 1 zu schaffen, die sich durch die genannten Hilfsmittel raffiniert agierender Eindringlinge nicht überlisten läßt.

Diese Aufgabe wird durch die im Anspruch 1 gekennzeichneten Merkmale gelöst. Zweckmäßige Ausgestaltungen und Weiterbildungen des Erfindungsgegenstandes sind in den Unteransprüchen genannt.

Ein wesentlicher Vorteil der erfindungsgemäßen Lösung besteht darin, daß eine Wand, deren Oberfläche durch strukturbildende Mittel so präpariert ist, daß sie eine bestimmte, optisch wirksame Struktur erhält, bei der Detektion in den Raum eindringender Personen einen wichtigen Beitrag liefert. Dabei können übliche, in der Praxis vielfach bewährte passive Bewegungsmelder zum Einsatz kommen.

In Weiterbildung des Erfindungsgegenstandes ist es zweckmäßig, speziell im mittleren Infrarotbereich zu arbeiten, da hier einer Vielzahl geeigneter passiver Bewegungsmelder mit den gewünschten technischen Eigenschaften zur Verfügung steht.

Zur Förderung der Wirksamkeit im Infrarotbereich ist es sinnvoll, die strukturbildenden Mittel so auf der Wandoberfläche aufzubringen, daß entlang der horizontalen Bewegungsrichtungen ein von der Wand ausgehender signifikanter Emissionsgradwechsel entsteht. So ist es möglich, eine im infraroten Spektralbereich wirksame Oberflächenstruktur durch örtlich begrenzte Flächenbereiche so zu definieren, daß sich für diesen Spektralbereich Flächen mit hohem Emissionsgrad und Flächen mit hohem Reflexionsgrad abwechseln. In vorteilhafter Ausgestaltung ist für diese Flächenbereiche ein vertikales Streifenmuster vorgesehen. Ein solches Streifenmuster ist schon deshalb nützlich, weil es für einen im Infrarotbereich kontrastreichen Hintergrund sorgt, der bei einer als Infrarotsender wirkenden Person (Wärmequelle) durch sein Reflexionsverhalten und auch durch Mehrfachreflexionen zusätzliche Detektionsbereiche und folglich zusätzliche Signalschwankungen erzeugt.

Die strukturbildenden Mittel können unmittelbar auf eine fertige, ggf. tapezierte Wandoberfläche, an dieser haftend, aufgebracht, z.B. aufgeklebt werden. Es ist aber auch möglich, aiese in eine Tapete zu integrieren und dann mit der Tapete auf eine Wand aufzubringen.

Einerseits aus geschmacklichen Gründen, damit das Aussehen einer Wandfläche nicht beeinträchtigt wird, und andererseits wegen einer ggf. aus Sicherheitsgründen geforderten möglichst versteckten Montage der optisch wirksamen Elemente, ist es von Vorteil, wenn die strukturbildenden Mittel im sichtbaren Spektralbereich nur sehr geringe Kontraste bilden und folglich weitgehend unsichtbar bleiben.

Zur Erstellung von örtlich begrenzten Flächenbereichen mit hohem Reflexionsgrad kann eine einen hohen Emissionsgrad aufweisende Grundfläche mit einer Beschichtung versehen werden, die einen hohen Reflexionsgrad aufweist. Für die Beschichtung wird ein Bindemittel und ein Füllstoff benötigt, wobei insbesondere der Füllstoff für den interessierenden mittleren Infrarotbereich einen hohen Reflexionsgrad aufweist und das Bindemittel möglichst transparent sein sollte. Eine weitere Möglichkeit ist eine teilweise Beschichtung mit hochreflektierenden Metallfilmen (z.B. Aluminium), die mit einer dünnen Polyethylenfolie überdeckt sind. Diese Folie kann für den sichtbaren Bereich entsprechend eingefärbt werden und ist für den interessierenden Infrarotbereich ausreichend transparent.

Ein Ausführungsbeispiel ist in den Zeichnungen dargestellt und wird im folgenden näher beschrieben. Es zeigen:
- Fig. 1: eine Draufsicht eines zu überwachenden Raumes mit Infrarot-Bewegungsmelder und strukturierten Wandbereichen
- Fig. 2: eine Seitenansicht des Raumes mit Eindringling.

Wie die in den Fig. 1 und 2 dargestellten Bilder eines zu überwachenden Raumes erkennen lassen, ist gegenüber einer Tür 7 ein passiver Infrarot-Bewegungsmelder 2 mit entsprechender Empfindlichkeitscharakteristik 3 angebracht. Ausgehend vom Funktionsprinzip des Melders ist es einem Eindringling A möglich, bei einem im allgemeinen homogenen Hintergrund 8 mit einem geeigneten Tarnschild 5 den Raum 1 zu betreten, ohne-daß der Bewegungsmelder 2 das Eindringen registriert. Durch eine vertikale Emissionsgradstruktur für den Infrarotbereich mit hoch reflektierenden Flächen 4 mit < 0,2 und dazwischenliegenden Flächen mit hohem Emissionsgrad > 0,6 wird ein unbemerktes Eindringen nahezu unmöglich, da die Bewegung des Eindringlings A zu zeitlich sich ändernden Strahlungsflüssen führt, die der Bewegungsmelder 2 detektiert. Ein weiterer Vorteil ist, daß durch Mehrfachreflexionen 6 an den reflektierenden Flächen 4 auch Eindringlinge B detektiert werden, die sich außerhalb des eigentlichen Erfassungsbereiches 3 des Bewegungsmelders 2 befinden.

Durch die erfindungsgemäße Anordnung kann folglich die Detektionssicherheit in zu überwachenden Räumen 1 wesentlich verbessert werden. Die nicht sichtbare Aufteilung der Wandbereiche gibt dem Eindringling keine Möglichkeit sich durch Hilfsmittel zu tarnen. Die Geometrie und die Lage der reflektierenden Flächen 4 können den räumlichen Bedingungen entsprechend angepaßt werden.

## Patentansprüche

1. Anordnung mit mindestens einem passiven Bewegungsmelder (2) zur Erfassung von Personen, die einen mindestens einseitig durch eine Wand begrenzten Raum (1) durchschreiten, dadurch gekennzeichnet, daß auf der Wandoberfläche (8) in größeren Flächenbereichen optisch wirksame strukturbildende Mittel (4) aufgebracht sind, die gegenüber dem Untergrund der Wandoberfläche (8) einen hohen Reflexionsgrad aufweisen, so daß sich auf der Wandoberfläche (8) örtlich begrenzte Flächen mit hohem Emissionsgrad und örtlich begrenzte Flächen mit niedrigem Emissionsgrad abwechseln.

2. Anordnung nach Anspruch 1, dadurch gekennzeichnet, daß der passive Bewegungsmelder im mittleren Infrarotbereich arbeitet.

3. Anordnung nach einem der vorhergehenden Ansprüche, dadurch gekennzeichnet, daß die örtlich begrenzten Flächenbereiche mit unterschiedlichem Emissionsgrad ein vertikal verlaufendes Streifenmuster bilden.

4. Anordnung nach einem der vorhergehenden Ansprüche, dadurch gekennzeichnet, daß die strukturbildenden Mittel (4) auf eine fertige, ggf. tapezierte Wandoberfläche (8) an ihr haftend aufbringbar sind.

5. Anordnung nach einem der Ansprüche 1 bis 3, dadurch gekennzeichnet, daß die strukturbildenden Mittel in eine auf die Wandoberfläche (8) aufbringbare Tapete integriert sind.

6. Anordnung nach einem der vorhergehenden Ansprüche, dadurch gekennzeichnet, daß die strukturbildenden Mittel (4) so ausgebildet sind, daß sie im sichtbaren Spektralbereich nur so geringe Kontraste zur Umgebung bilden, daß sie weitgehend unsichtbar bleiben.

7. Anordnung nach einem der vorhergehenden Ansprüche, dadurch gekennzeichnet, daß zur Erstellung der örtlich begrenzten Flächenbereiche (4) mit hohem Reflexionsgrad eine Beschichtung einer einen hohen Emissionsgrad aufweisenden Grundfläche (8) erfolgt und für die Beschichtung ein Bindemittel und ein Füllstoff dient, wobei insbesondere der Füllstoff einen hohen Reflexionsgrad aufweist und das Bindemittel möglichst transparent ist.

## Claims

1. An arrangement with at least one passive motion detector (2) for detecting persons who pass through a room (1) limited on at least one side by a wall, characterized in that optically effective, structure-forming means (4) are applied onto the wall surface (8) over larger surface areas, which means are provided with a high degree of reflection against the back of the wall surface (8), so that locally limited areas with a high degree of emission alternate on the walls surface (8) with locally limited areas with a low degree of emission.

2. An arrangement as claimed in claim 1, characterized in that the passive motion detector operates in the middle infrared range.

3. An arrangement as claimed in one of the preceding claims, characterized in that the locally limited surface areas with different degrees of emission form a vertically extending stripe pattern.

4. An arrangement as claimed in one of the preceding claims, characterized in that the structure-forming means (4) can be adhesively applied to a finished wall surface (8) which may optionally be wallpapered.

5. An arrangement as claimed in one of the claims 1 to 3, characterized in that the structure-forming means are integrated in a wallpaper which can be applied to the wall surface (8).

6. An arrangement as claimed in one of the preceding claims, characterized in that the structure-forming means (4) are arranged in such a way that in the visible spectral region they form only such low contrast with the environment so that they remain virtually invisible.

7. An arrangement as claimed in one of the preceding claims, characterized in that for producing the locally limited surface areas (4) with a high degree of reflection a coating is performed with a base (8) having a high degree of emission, and a fixing agent and filling materials are used for the coating, with the filling material in particular having a high degree of reflection and the fixing agent being transparent to the highest possible degree.

## Revendications

1. Arrangement comportant au moins un détecteur passif de mouvement (2) destiné à détecter des personnes traversant au moins d'un côté un local (1) délimité par un mur, caractérisé en ce qu'il est prévu sur la surface du mur (8), sur de grandes aires, des moyens structurants (4) réalisant un effet optique qui présentent un fort pouvoir de réflexion par rapport au fond de la surface du mur (8), de telle sorte que des zones circonscrites ayant un fort niveau d'émission et des zones circonscrites ayant un faible niveau d'émission alternent sur la surface du mur (8).

2. Arrangement selon la revendication 1, caractérisé en ce que le détecteur passif de mouvement fonctionne dans la plage de l'infrarouge moyen.

3. Arrangement selon l'une quelconque des revendications précédentes, caractérisé en ce que les aires circonscrites ayant un niveau d'émission différent forment un motif de rayures verticales.

4. Arrangement selon l'une quelconque des revendications précédentes, caractérisé en ce que les moyens structurants (4) sont appliqués par adhérence sur une surface du mur (8) finie, éventuellement recouverte de papier peint.

5. Arrangement selon la revendication 1, caractérisé en ce que les moyens structurants sont intégrés dans un papier peint pouvant être appliqué sur la surface du mur (8).

6. Arrangement selon l'une quelconque des revendications précédentes, caractérisé en ce que les moyens structurants (4) sont conçus de telle sorte qu'ils contrastent suffisamment peu avec leur environnement dans le spectre de la lumière visible pour rester quasiment invisibles.

7. Arrangement selon l'une quelconque des revendications précédentes, caractérisé en ce que pour obvenir les aires (4) circonscrites ayant un fort niveau de réflexion, on recouvre une surface de fond (8) présentant un fort niveau d'émission en utilisant pour la recouvrir un liant et une charge, la charge ayant en particulier un fort niveau de réflexion et le liant étant aussi transparent que possible.
